# EUROPÄISCHE PATENTSCHRIFT

(11) **EP 1 441 062 B1**
(45) Veröffentlichungstag und Bekanntmachung des Hinweises auf die Patenterteilung: **21.03.2007**
(21) Anmeldenummer: 03026288.5
(22) Anmeldetag: 15.11.2003
(51) Int. Cl.: D06F 58/28

(54) **Wäschetrockner und Verfahren zum Steuern der Heizleistung**
Laundry dryer and process to control the heating power
Sèche-linge et procédé de commande de la puissance de chauffage

(30) Priorität: 25.01.2003 DE 10302973
(43) Veröffentlichungstag der Anmeldung: 28.07.2004
(73) Patentinhaber: Electrolux Home Products Corporation N.V., 1930 Zaventem (BE)
(72) Erfinder: Lampe, Hansjörg, 90491 Nürnberg (DE); Klug, Hans-Joachim, 90610 Winkelhaid (DE)
(74) Vertreter: Baumgartl, Gerhard Willi

(56) Entgegenhaltungen:
- EP-A- 0 915 199
- DE-A- 3 150 617
- US-A- 4 267 643

## Beschreibung

Die Erfindung betrifft einen Wäschetrockner, insbesondere einen Ablufttrockner, und ein verfahren zum Steuern der Heizleistung des Wäschetrockners.

Bei einem herkömmlichen Wäschetrockner wird Art der zu trockenden Wäsche mittels eines Programmvorwahlschalters eingestellt und das Programm steuert den Trocknungsvorgang in Abhängigkeit der Vorwahl mit vorgegebener Heizleistungsstufe und vorgegebener Trocknungsdauer. Dabei wird gegebenenfalls ein optimaler Feuchtegrad am Ende des Trocknungsdurchlaufs nicht erreicht oder ggf. die Wäsche bei geringer Feuchtigkeit mit zu hoher Wärme beaufschlagt, so dass die Textilqualität beeinträchtigt werden könnte. Bei anderen Steuerverfahren für Wäschetrockner wird eine Restfeuchte in Abhängigkeit der gewählten Wäsche festgelegt und diese während des Trockenvorgangs kontrolliert. Je nach Ausgangsfeuchtigkeit und Wäschemenge schwankt hierbei jedoch die Trockendauer erheblich.

Die DE 31 50 617 A1 offenbart eine Steueranordnung für einen Wäschetrockner, die den Trocknungsvorgang derart steuert, dass am Ende des Trocknungsvorgangs eine vorbestimmte Endfeuchte der Wäsche erreicht wird. Dazu umfasst die Steueranordnung eine Messeinrichtung, die die Feuchtigkeit der Wäsche nach dem Leitwertprinzip bestimmt. Wenn der berechnete Mittelwert der Messwerte mit einem Maximalwert übereinstimmt, wird die benötigte, restliche Trocknungszeit aus dem vorher gemessenen zeitlichen Verlauf der Feuchtigkeit der Wäsche bestimmt. Das Ziel dieser Steueranordnung ist, die zum Erreichen einer gewünschten Endfeuchte der Wäsche benötigte Resttrockenzeit aus der Zwischenmessurig zu bestimmen.

Die EP 0 915 199 A offenbart ein Verfahren zur Optimierung des Energieverbrauchs beim Trocknen einer Wäscheladung in einem Trockner oder einer Waschtrocknermaschine. Dabei werden die Heizleistung und der Durchsatz der Trocknungsluft in der letzten Trocknungsphase abgesenkt. Diese Absenkung kann allmählich oder stufenweise in Abhängigkeit von Parametern, wie z.B. dem Austrocknungsgradienten der Wäsche, variiert werden.

Es ist daher Aufgabe der Erfindung, einen Wäschetrockner bzw. ein Verfahren zum Steuern der Heizleistung bei einem Wäschetrockner vorzusehen, bei denen ein gewünschtes Trocknungsergebnis bei möglichst gleichmäßiger Wärmebelastung der zu trocknenden Wäsche in vorgegebener Zeit erreichbar ist.

Diese Aufgabe wird mit den Merkmalen des Anspruchs 1, 2 bzw. 13 gelöst. Vorteilhafte Ausgestaltungen sind Gegenstand der Unteransprüche.

Bei dem Verfahren gemäß Anspruch 1 wird die Zeit ermittelt, die zwischen dem Erreichen zweier vorgegebener Feuchtegrade benötigt wird. Ist die benötigte Zeit länger als ein vorgegebener Sollwert, so wird die Heizleistung erhöht. Ist andernfalls die Zeitdauer zwischen den beiden Feuchtegraden kürzer, wird die Heizleistung verringert. Vorzugsweise beträgt der zweite Zeitpunkt beim erstmaligen Ermitteln der Zeitdifferenz nur ein Bruchteil der maximalen Trocknungsdauer, beispielsweise 20% davon. Anhand der Feuchtigkeitsänderung wird somit die tatsächlich erreichte Trocknungswirkung überprüft und bei Feststellen einer Abweichung eine Anpassung der Heizleistung vorgenommen. Wird beispielsweise bei einem Ablufttrockner durch die angesaugte Umgebungsluft ein hohes Feuchtigkeitsaufnahmevermögen bereitgestellt, so kann damit die Heizleistung bei ausreichender, maximaler Trocknungsdauer erheblich reduziert werden. Es wird nur die tatsächlich benötigte Heizleistung abgerufen, die zum Erreichen eines gewünschten Feuchtegrades am Ende der maximalen Trocknungsdauerbenötigt wird. Ein Überhitzen und Austrocknen der Wäsche wird vermieden, ebenso wie ein ungenügendes Trocknen bis zum Ende der maximalen Trocknungsdauer.

Bei dem Verfahren gemäß Anspruch 2 wird ebenfalls die Heizleistung zum Aufheizen der Trockenluft, mit der die zu trocknende Wäsche beaufschlagt wird, in Abhängigkeit vom tatsächlichen Trocknungsfortschritt angepasst. Hier wird zu bestimmten Zeitpunkten der Feuchtegradient oder der aktuelle Feuchtegrad ermittelt und dieser mit einem entsprechenden Sollwert verglichen. Ist der Betrag des Feuchtegradienten kleiner als der Sollwert, d.h. die Abnahme der Feuchtigkeit ist geringer als wünschenswert, so wird die Heizleistung erhöht und umgekehrt. Bei der alternativen Ausführung des Anspruchs 2 wird bei Unterschreiten des Feuchtegrad-Sollwertes zu einem vorgegebenen Zeitpunkt die Heizleistung verringert, da der Trocknungsfortschritt besser als die Ideallinie der zeitlichen Feuchtigkeitsabnahme ist

Ganz besonders vorteilhaft wird die Überprüfung des Trocknungsfortschritts während des gesamten Trocknungsvorgangs mehrfach durchgeführt, so dass eine Ideallinie des Trocknungsgradverlaufs möglichst optimal angenähert wird. D.h. die benötigte Zeit zwischen dem Erreichen zweier Feuchtegrade wird mehrfach gemessen und die Heizleistung angepasst. In einer Ausführung werden die Zeitdifferenzen zu jeweils verschiedenen Feuchtegraden gemessen. In weiterer Ausführung werden zeitabhängig die Gradienten festgestellt bzw. der tatsächliche Feuchtegrad und eine Anpassung der Heizleistung zu mehreren Zeitpunkten vorgenommen. Insgesamt kann dies in diskreten Zeitintervallen erfolgen, beispielsweise im Abstand von 2 bis 5 Minuten, oder kontinuierlich, wenn ein entsprechender kontinuierlicher Messwert für den Feuchtegrad vorliegt.

Der aktuelle, für den Vergleich herangezogene Sollwert für die Zeitdifferenz (Anspruch 1), den Feuchtegrad oder den Feuchtegradient (Anspr. 2) ist einerseits abhängig vom Zeitpunkt des Vergleichs in Bezug auf die abgelaufene Trockenzeit und andererseits wird dieser vorteilhaft in Abhängigkeit der Restdauer des Trocknungsvorgangs, der Anfangsfeuchte der Wäsche, der Wäschemenge, der Art der Wäsche, dem gewählten Trocknungsprogramm und dergleichen bestimmt. Damit wird beispielsweise berücksichtigt, dass verschiedene Wäschearten unterschiedliche Idealverläufe der Feuchtigkeitsabnahme aufweisen.

Besonders vorteilhaft wird die Heizleistungsänderung, die sich aufgrund des Vergleichs mit den Sollwerten ergibt, in Abhängigkeit von beispielsweise der Differenz zwischen dem Sollwert und dem Feuchtegradient, Feuchtegrad oder der Zeitdifferenz eingestellt, so dass eine Rückkehr des Feuchtigkeitsverlaufs zur Ideallinie möglichst schnell angenähert wird. Beispielsweise wird die Heizleistung um so stärker erhöht, je weiter der tatsächliche Feuchtegrad über dem gewünschten Feuchtegrad liegt. Umgekehrt wird die Heizleistung um so stärker zurückgefahren, je größer die Differenz zwischen dem gewünschten Feuchtegrad zum Vergleichszeitpunkt und dem tatsächlichen Feuchtegrad ist.

Wird der Trocknungsvorgang mit einer geringen Heizleistung oder mit Heizleistung 0 gestartet, so wird dann nur eine geringe oder überhaupt keine Heizenergie benötigt, wenn die Umgebungsluft bei einem Ablufttrockner genügend Feuchtigkeitsaufnahmefähigkeit während des Trocknungsvorgangs bereitstellt. Wird innerhalb der festgelegten maximalen Trocknungsdauer die gewünschte Restfeuchte nicht erreicht, d.h. die Feuchtigkeit der Wäsche ist höher als gewünscht, so wird dem Nutzer dies signalisiert, so dass er beispielsweise bei der nächsten Befüllung eine geringere Wäschemenge einfüllt.

Bei dem Wäschetrockner gemäß Anspruch 13 ist mit einem Feuchtesensor die Feuchtigkeit der zu trocknenden Wäsche erfaissbar. Dies erfolgt auf herkömmliche Weise, beispielsweise mit einem Leitfähigkeitssensor oder durch Ermittlung der Temperatur in der Abluft. Eine Heizeinrichtung erhitzt die der Wäsche zugeführte Trockenluft, so dass der Trockenvorgang durch die erwärmte Trockenluft schneller abläuft. Durch eine Eingabeeinrichtung ist die maximale Trocknungsdauer oder ein gewünschtes Trockenprogramm vorgebbar. Eine Steuereinrichtung erfasst diese Eingabe und das Signal vom Feuchtesensor und steuert in Abhängigkeit des Feuchteverlaufs die Heizleistung der Heizeinrichtung an. Dabei steuert die Steuereinrichtung eine höhere Heizleistung an, wenn der Feuchtegrad zu einem bestimmten oder mehreren bestimmten Zeitpunkten höher ist als ein entsprechend des Zeitpunkts vorgegebener Sollwert für den Feuchtegrad. Oder die Heizleistung wird erhöht, wenn die Zeitdauer bis zur Erreichung einer vorgegebenen Feuchtegraddifferenz länger ist als ein vorgegebener Sollwert. Im umgekehrten Fall verringert die Steuereinrichtung die Heizleistung. Wie oben zum Verfahren ausgeführt, wird durch die Steuerung der Heizleistung ein Idealverlauf der Trocknungskurve unter Schonung der Wäsche und Einhaltung einer vorgegebenen Trocknungsdauer ermöglicht.

Anhand von Figuren werden Ausführungsformen der Erfindung erläutert. Es zeigen:
- Fig. 1: die Zeitabhängigkeit eines idealen Feuchtigkeitsverlaufs und eines tatsächlichen Feuchtigkeitsverlaufs bei Kontrolle zu bestimmten Feuchtegraden und
- Fig.. 2: einen idealen und einen tatsächlichen Feuchteverlauf bei Anpassung der Heizleistung in Abhängigkeit der erreichten Feuchtereduzierung.

Fig. 1 zeigt als Kurve A den Idealverlauf des Feuchtegrades (rel. H) der Wäsche bis zu einer vorgegebenen Maximaltrocknungsdauer Tmax. Die Feuchtigkeitsverhältnisse und Zeitverhältnisse sind hier nur exemplarisch zur Erläuterung des Steuerverfahrens angegeben. Bei der Idealkurve A wird zum Zeitpunkt T1 80% Feuchtigkeit, zum Zeitpunkt T2 60% Feuchtigkeit, zum Zeitpunkt T3 40% Feuchtigkeit und am Ende des Trocknungsvorgangs Tmax 20% Feuchtigkeit der Wäsche erreicht. Die Idealkurve A ist empirisch vorgegeben, wobei die gewünschte Restfeuchtigkeit von 20% zum gewünschten Zeitpunkt Tmax erreicht wird. Bei der Idealkurve A ist während des Trocknungsvorgangs der Wärmeeintrag durch eine Heizeinrichtung eines Wäschetrockners zunächst höher und wird allmählich während des Trocknungsvorgangs reduziert. Dadurch ist die maximale Wärmebelastung für die Wäsche beschränkt, während ein gleichmäßiges Trocknungsergebnis bei minimaler Beeinträchtigung der Qualität der Wäsche erreicht wird. Die Kurve B zeigt exemplarisch einen tatsächlichen Feuchteverlauf, der von der Ideallinie A abweicht und möglichst an diese angepasst werden soll, so dass zum Zeitpunkt Tmax die gewünschte Restfeuchte. 20% erreicht wird. Abweichungen zwischen der idealen und der tatsächlichen Kurve A, B ergeben sich durch unterschiedliche Wäschemengen, unterschiedliche Größe bzw. Art der Textilien, unterschiedliche Umgebungsfeuchtigkeit bei einem Ablufttrockner und dergleichen

Bei dem in Fig. 1 veranschaulichten Steuerverfahren erfolgt eine Anpassung der Heizleistung einer Heizeinrichtung desWäschetrockners durch Feststellen der benötigten Zeitdauer bis zum Erreichen eines vorgegebenen Trocknungsgrades, hier beispielsweise bei 80%, 60% und 40% Wäschefeuchte. Beim tatsächlichen Feuchteverlauf B wird 80% Wäschefeuchte zum Zeitpunkt T1a erreicht. Die Zeitdauer T1a seit Start des Trocknungsvorgangs beim Zeitpunkt T0 ist größer als die Zeitdauer T1 der Ideallinie. Somit wurde das ideale Trocknungsergebnis bis dahin nicht erreicht und die Heizleistung wird bei Feststellen des Trocknungsgrades 80% zum Zeitpunkt T1a erhöht. Da hier die Zeitabweichung etwa 20% beträgt, wird die Heizleistung beispielsweise um 40% der maximal möglichen Heizleistung der Heizeinrichtung erhöht. Bei der Kurve B wird der Feuchtegrad 60% zum Zeitpunkt T2a erreicht, der ebenfalls nach dem idealen Zeitpunkt T2 liegt. Auch hier liegt das Trocknungsergebnis hinter dem idealen zurück und da die Differenz zwischen den Zeiträumen T2, T2a gering ist, erfolgt nur eine geringfügige Erhöhung der Heizleistung. Dies führt zu einem schnelleren Trocknen der Wäsche, so dass der Feuchtegrad 40% bei der Kurve B zum Zeitpunkt T3a vor dem idealen Zeitpunkt T3 erreicht wird. Da hier die Zeitdauer des Erreichens der Trocknungsstufe 40% etwa 10% geringer ist als die bei der Idealkurve wird die Heizleistung um 20% der maximalen Heizleistung der Heizeinrichtung reduziert. Damit verlangsamt sich der Trocknungsvorgang im Vergleich zur Idealkurve und es erfolgt wiederum eine Annäherung der Kurven A, B so dass schließlich zum Zeitpunkt Tmax der gewünschte Trocknungsgrad von der tatsächlichen Trocknungskurve B gut angenähert wird.

Fig. 2 zeigt eine zweite Ausführung der Anpassung der Heizleistung, wobei hier zwischen vorgegebenen Zeitintervallen die Änderung des Feuchtigkeitsgrades berücksichtigt wird. Der ideale Feuchteverlauf ist durch die Kurve C dargestellt, .während der tatsächliche Feuchteverlauf durch die Kurve D dargestellt ist. Im Zeitintervall T0-T4 bleibt die Feuchteabnahme ΔH1a der tatsächlichen Kurve D hinter der Feuchteabnahme ΔH1 der Idealkurve C zurück. Daher wird zum Zeitpunkt T4 die Heizleistung erhöht und der Trocknungsvorgang bei der Kurve D beschleunigt. Im Zeitintervall T4-T5 ist der Gradient des Trockenverlaufs der tatsächlichen Kurve D bzw. die Differenz der Feuchtigkeit ΔH2a größer als der Gradient der idealen Kurve bzw. die Differenz der Feuchtigkeit ΔH2, wobei hier die Beträge berücksichtigt sind. In diesem Fall wird zum Zeitpunkt T5 die Heizleistung reduziert, so dass die tatsächliche Kurve D der Idealkurve C wieder angenähert wird. Dieser Iterationsprozess kann mit entsprechend feiner Einteilung der Zeitpunkte bis zur gewünschten Maximalzeit Tmax verfeinert und der tatsächliche Feuchteverlauf mit geringen Abweichungen nachgeführt werden.

Statt der Berücksichtigung der Gradienten in den Zeitintervallen kann auch zu den Zeitpunkten T4, T5, T6 der tatsächliche Feuchtegrad mit dem gewünschten verglichen werden, wobei die Heizleistung erhöht wird, wenn der tatsächliche Feuchtegrad kleiner als der ideale Feuchtegrad ist, und umgekehrt.

Bei einer Ausführung obiger Steuerverfahren wird zum Zeitpunkt T0 mit Heizleistung 0 Watt oder einer geringen Heizleistungsstufe gestartet und beispielsweise der Zeitpunkt T1 (Fig. 1) bzw. T4 (Fig. 2) nahe bei T0 gewählt, so dass ggf. bei entsprechend trockner und warmer Außenluft bei einem Ablufttrockner die benötigte Heizenergie für die Heizeinrichtung reduziert oder auf 0 gesetzt werden kann.

Bei einer weiteren Ausführung der Steuerverfahren erfolgt ein Hinweis an den Nutzer des Wäschetrockners, wenn trotz inzwischen maximal eingestellter Heizleistung der Heizeinrichtung der Feuchtegrad oberhalb des gewünschten Feuchtegrades liegt. In diesem Fall konnte dann trotz maximaler Heizleistung das gewünschte Trocknungsergebnis (Idealkurve A bzw. C) nicht erreicht werden, so dass der Nutzer aufgrund des Hinweises in Form eines akustischen Signals, optischen Signals oder einer entsprechenden Anzeige darauf aufmerksam gemacht wird, beim nächsten Trocknungsvorgang eine geringere Wäschemenge in den Wäschetrockner einzufüllen.

## Patentansprüche

1. Verfahren zum Steuern der Heizleistung eines Wäschetrockners, insbesondere eines Ablufttrockners, mit den Schritten:
a) Festlegen einer maximalen Trocknungsdauer (Tmax),
b) Starten des Trocknungsvorgangs mit einer ersten Heizleistung zur Erwärmung der Trockenluft,
c) Ermittlung der Zeitdifferenz (T1a-T0, T2a-T0,..) zwischen einem zweiten und einem ersten Zeitpunkt, wobei zum ersten Zeitpunkt (T0) ein erster vorgegebener Feuchtegrad erreicht wird und zum zweiten Zeitpunkt (T1a, T2a, ..) ein zweiter vorgegebener Feuchtegrad erreicht wird,
d) Vergleichen der Zeitdifferenz mit einem Sollwert (T1-T0, T2-T0, ..) und
e) Erhöhen der Heizleistung, falls die Zeitdifferenz größer ist als der Sollwert, oder
f) Verringern der Heizleistung, falls die Zeitdifferenz kleiner ist als der Sollwert.

2. Verfahren zum Steuern der Heizleistung eines Wäschetrockners, insbesondere eines Ablufttrockners, mit den Schritten:
a) Festlegen einer maximalen Trocknungsdauer (Tmax),
b) Starten des Trocknungsvorgangs mit einer ersten Heizleistung zur Erwärmung der Trockenluft,
c) Erfassung des Feuchtegradienten (ΔHna/ΔT, n= 1, 2...) oder des Feuchtegrades zu einem oder mehreren bestimmten Zeitpunkten,
d) Vergleichen des Feuchtegradienten (ΔHna/ΔT) oder des Feuchtegrades mit einem entsprechend des Zeitpunktes vorgegebenen Sollwert (ΔHn/ΔT) und
e) Erhöhen der Heizleistung, falls der Feuchtegradient oder der Feuchtegrad größer ist als der entsprechende Sollwert, oder
f) Verringern der Heizleistung, falls der Feuchtegradient oder der Feuchtegrad kleiner ist als der entsprechende Sollwert.

3. Verfahren nach Anspruch 1 oder 2, **dadurch gekennzeichnet, dass** die Schritte c) bis f) während eines Trocknungsdurchgangs mehrfach ausgeführt werden.

4. Verfahren nach Anspruch 1, 2 oder 3, **dadurch gekennzeichnet, dass** der Sollwert von der Restdauer des Trocknungsvorgangs, der Anfangsfeuchtigkeit der Wäsche, der gewünschten Restfeuchte der Wäsche nach dem Trocknungsvorgang und/oder dem Zeitpunkt der Bestimmung des Feuchtegradienten oder Feuchtegrades abhängt

5. Verfahren nach einem der vorhergehenden Ansprüche, **dadurch gekennzeichnet, dass** die Heizleistungsänderung von der Differenz zwischen Sollwert und Feuchtegradient, Feuchtegrad oder Zeitdifferenz, der Restdauer des Trocknungsvorgangs, der Anfangsfeuchtigkeit der Wäsche, der gewünschten Restfeuchte der Wäsche nach dem Trocknungsvorgang und/oder dem Zeitpunkt der Bestimmung des Feuchtegradienten oder Feuchtegrades abhängt.

6. Verfahren nach einem der vorhergehenden Ansprüche, **dadurch gekennzeichnet, dass** die Höhe der Heizleistungsänderung und/oder der Sollwert des Feuchtegradienten, des Feuchtegrades oder der Zeitdifferenz anhand empirisch ermittelter Vergleichswerte festgelegt sind.

7. Verfahren nach einem der vorhergehenden Ansprüche, **dadurch gekennzeichnet, dass** die erste Heizleistung 0 W oder nur ein Bruchteil der maximalen Heizleistung der Heizeinrichtung beträgt, vorzugsweise weniger als 20% der maximalen Heizleistung der Heizeinrichtung.

8. Verfahren nach Anspruch 2 oder einem der von Anspruch 2 abhängigen, vorhergehenden Ansprüche, **dadurch gekennzeichnet, dass** der Feuchtegrad zu einem oder mehreren vorgegebenen Zeitpunkten (T4, T5, T6) erfasst und dann die Schritte d) bis f) ausgeführt werden.

9. Verfahren nach Anspruch 8, **dadurch gekennzeichnet, dass** der oder die vorgegebenen Zeitpunkte von der maximalen Trocknungsdauer (Tmax) abhängen.

10. Verfahren nach einem der vorhergehenden Ansprüche, **dadurch gekennzeichnet, dass** dem Nutzer des Wäschetrockners signalisiert wird, dass in der festgelegten maximalen Trocknungsdauer (Tmax) der gewünschte Restfeuchtegrad der Wäsche nicht erreicht werden konnte.

11. Verfahren nach einem der vorhergehenden Ansprüche, **dadurch gekennzeichnet, dass** dem Nutzer des Wäschetrockners signalisiert wird, beim nächsten Trockengang eine geringere Wäschemenge einzufüllen, wenn in der festgelegten maximalen Trocknungsdauer (Tmax) der gewünschte Restfeuchtegrad der Wäsche nicht erreicht werden konnte.

12. Verfahren nach Anspruch 10 oder 11, **dadurch gekennzeichnet, dass** der Hinweis mittels eines optischen oder akustischen Signals angezeigt wird, insbesondere mittels einer alphanumerischen Anzeige.

13. Wäschetrockner, insbesondere Abluft-Wäschetrockner, mit
einem Feuchtesensor zur Ermittlung der Feuchtigkeit der zu trocknenden Wäsche,
einer Heizeinrichtung zum Aufheizen der der Wäsche zuzuführenden Trockenluft,
einer Eingabeeinrichtung und
einer Steuereinrichtung, die vom Feuchtesensor ein dem Feuchtegrad entsprechendes Signal erfasst und ein gewünschtes Trockenprogramm steuert;
**dadurch gekennzeichnet dass**,
mittels der Eingabeeinrichtung die maximale Trocknungsdauer (Tmax) und/oder das gewünschte Trockenprogramm eingebbar ist;
die Steuereinrichtung die Heizleistung der Heizeinrichtung vorgibt und das Trockenprogramm entsprechend dem gewünschten Trockenprogramm und/oder der maximalen Trocknungsdauer steuert,
die Steuereinrichtung eine höhere Heizleistung vorgibt, wenn der Feuchtegrad zu einem bestimmten Zeitpunkt höher ist als ein vorgegebener Sollwert für den Feuchtegrad für diesen bestimmten Zeitpunkt oder wenn eine Zeitdauer (T1a, T2a,..) bis zur Erreichung einer vorgegebenen Feuchtegraddifferenz länger ist als ein für diese Feuchtegraddifferenz vorgegebener Sollwert der Zeitdauer (T1, T2, ..), und
die Steuereinrichtung eine geringere Heizleistung vorgibt, wenn der Feuchtegrad zu einem bestimmten Zeitpunkt geringer ist als ein vorgegebener Sollwert für den Feuchtegrad für diesen bestimmten Zeitpunkt oder wenn eine Zeitdauer (T1a, T2a,..) bis zur Erreichung einer vorgegebenen Feuchtegraddifferenz kürzer ist als ein für diese Feuchtegraddifferenz vorgegebener Sollwert der Zeitdauer (T1, T2, ..).

14. Wäschetrockner nach Anspruch 13, **dadurch gekennzeichnet, dass** die Steuereinrichtung eine Berechnungseinheit umfasst, mit der der oder mehrere Sollwerte für den Feuchtegrad oder für die Zeitdifferenz in Abhängigkeit von der maximalen Trocknungsdauer, vom gewünschten Trockenprogramm, der Restdauer des Trocknungsvorgangs, der Anfangsfeuchtigkeit der Wäsche, der gewünschten Restfeuchte der Wäsche nach dem Trocknungsvorgang und/oder dem Zeitpunkt der Bestimmung des Feuchtegradienten oder Feuchtegrades berechenbar sind.

15. Wäschetrockner nach Anspruch 13 oder 14, **dadurch gekennzeichnet, dass** die Steuereinrichtung eine Speichereinrichtung umfasst, aus der der oder mehrere Sollwerte für den Feuchtegrad oder für die Zeitdifferenz in Abhängigkeit von der maximalen Trocknungsdauer, vom gewünschten Trockenprogramm, von der Restdauer des Trocknungsvorgangs, der Anfangsfeuchtigkeit der Wäsche, der gewünschten Restfeuchte der Wäsche nach dem Trocknungsvorgang und/oder dem Zeitpunkt der Bestimmung des Feuchtegradienten oder Feuchtegrades auslesbar sind.

## Claims

1. Process for controlling the heating capacity of a laundry dryer, in particular an exhaust air dryer, having the steps:
a) establishing a maximum drying period (Tmax),
b) starting the drying process at a first heating capacity to heat the drying air,
c) determining the time difference (T1a-T0, T2a-T0, ..) between a second and a first point in time, wherein at the first point in time (T0), a first preset degree of moisture is reached and at the second point in time (T1a, T2a, ..), a second preset degree of moisture is reached,
d) comparing the time difference with a theoretical value (T1-T0, T2-T0, ..) and
e) increasing the heating capacity if the time difference is greater than the theoretical value, or
f) reducing the heating capacity if the time difference is less than the theoretical value.

2. Process for controlling the heating capacity of a laundry dryer, in particular an exhaust air dryer, having the steps:
a) establishing a maximum drying period (Tmax),
b) starting the drying process at a first heating capacity to heat the drying air,
c) determining the moisture gradient (ΔHna/ΔT, n = 1, 2 ...) or the degree of moisture at one or more certain points in time,
d) comparing the moisture gradient (ΔHna/ΔT) or the degree of moisture with a preset theoretical value (ΔHn/ΔT) corresponding to the point in time and
e) increasing the heating capacity if the moisture gradient or the degree of moisture is greater than the corresponding theoretical value, or
f) reducing the heating capacity if the moisture gradient or the degree of moisture is less than the corresponding theoretical value.

3. Process according to claim 1 or 2, **characterised in that** steps c) to f) are executed several times during a drying passage.

4. Process according to claim 1,2 or 3, **characterised in that** the theoretical value depends on the remaining period of the drying process, the initial moisture of the laundry, the required residual moisture of the laundry after the drying process and/or the point in time of determining the moisture gradient or degree of moisture.

5. Process according to one of the preceding claims, **characterised in that** the heating capacity change depends on the difference between theoretical value and moisture gradient, degree of moisture or time difference, the remaining period of the drying process, the initial moisture of the laundry, the required residual moisture of the laundry after the drying process and/or the point in time of determining the moisture gradient or degree of moisture.

6. Process according to one of the preceding claims, **characterised in that** the level of the heating capacity change and/or the theoretical value of the moisture gradient, the degree of moisture or the time difference are established using empirically ascertained comparative values.

7. Process according to one of the preceding claims, **characterised in that** the first heating capacity is 0 W or only a fraction of the maximum heating capacity of the heating device, preferably less than 20% of the maximum heating capacity of the heating device.

8. Process according to claim 2 or one of the preceding claims dependent on claim 2, **characterised in that** the degree of moisture is recorded at one or more preset points in time (T4, T5, T6) and then steps d) to f) are executed.

9. Process according to claim 8, **characterised in that** the preset point or points in time depend on the maximum drying period (Tmax).

10. Process according to one of the preceding claims, **characterised in that** it is signalled to the user of the laundry dryer that the required degree of residual moisture of the laundry could not be achieved in the established maximum drying period (Tmax).

11. Process according to one of the preceding claims, **characterised in that** it is signalled to the user of the laundry dryer to add a lower quantity of laundry during the next drying passage when the required degree of residual moisture of the laundry could not be achieved in the established maximum drying period (Tmax).

12. Process according to claim 10 or 11, **characterised in that** the instruction is indicated by means of an optical or acoustic signal, in particular by means of an alphanumeric display.

13. Laundry dryer, in particular exhaust air laundry dryer, having
a moisture sensor for determining the moisture of the laundry to be dried,
a heating device for heating the drying air to be supplied to the laundry, an input device and
a control device, which records a signal corresponding to the degree of moisture from the moisture sensor and controls a required drying program;
**characterised in that**
the maximum drying period (Tmax) and/or the required drying program can be entered by means of the input device;
the control device presets the heating capacity of the heating device and controls the drying program according to the required drying program and/or the maximum drying period,
the control device presets a higher heating capacity when the degree of moisture at a certain point in time is higher than a preset theoretical value for the degree of moisture for this certain point in time or when a time period (T1a, T2a, ..) until reaching a preset degree of moisture difference is longer than a theoretical value of the time period (T1, T2, ..) preset for this degree of moisture difference, and
the control device presets a lower heating capacity when the degree of moisture at a certain point in time is less than a preset theoretical value for the degree of moisture for this certain point in time or when a time period (T1a, T2a, ..) until reaching a preset degree of moisture difference is shorter than a theoretical value of the time period (T1, T2, ..) preset for this degree of moisture difference.

14. Laundry dryer according to claim 13, **characterised in that** the control device comprises a calculating unit, with which the one or more theoretical values for the degree of moisture or for the time difference can be calculated as a function of the maximum drying period, of the required drying program, the remaining period of the drying process, the initial moisture of the laundry, the required residual moisture of the laundry after the drying process and/or the point in time of determining the moisture gradient or degree of moisture.

15. Laundry dryer according to claim 13 or 14, **characterised in that** the control device comprises a memory device, from which the one or more theoretical values for the degree of moisture or for the time difference can be read out as a function of the maximum drying period, of the required drying program, of the remaining period of the drying process, the initial moisture of the laundry, the required residual moisture of the laundry after the drying process and/or the point in time of determining the moisture gradient or degree of moisture.

## Revendications

1. Procédé de commande de la puissance de chauffage d'un sèche-linge, en particulier d'un sèche-linge avec séchage par courant d'air, comportant les étapes :
a) définition d'une durée de séchage maximale (Tmax),
b) démarrage du processus de séchage avec une première puissance de chauffage pour chauffer l'air de séchage,
c) détermination de la différence de temps (T1a-T0, T2a-T0, ...) entre un deuxième et un premier moment, un premier degré d'humidité prédéfini étant atteint au premier moment (T0) et un deuxième degré d'humidité étant atteint au deuxième moment (T1a, T2a, ...),
d) comparaison de la différence de temps avec une valeur de consigne (T1-T0, T2-T0, ...) et
e) augmentation de la puissance de chauffage, si la différence de temps est supérieure à la valeur de consigne, ou
f) diminution de la puissance de chauffage, si la différence de temps est inférieure à la valeur de consigne.

2. Procédé de commande de la puissance de chauffage d'un sèche-linge, en particulier d'un sèche-linge avec séchage par courant d'air, comportant les étapes :
a) définition d'une durée de séchage maximale (Tmax),
b) démarrage du processus de séchage avec une première puissance de chauffage pour chauffer l'air de séchage,
c) enregistrement des gradients d'humidité (ΔHna/ΔT, n = 1, 2, ...) ou du degré d'humidité à un ou à plusieurs moments déterminés,
d) comparaison du gradient d'humidité (ΔHna/ΔT) ou du degré d'humidité avec une valeur de consigne (ΔHn/ΔT) prédéfinie en fonction du moment, et
e) augmentation de la puissance de chauffage, si le gradient d'humidité ou le degré d'humidité est supérieur à la valeur de consigne correspondante, ou
f) diminution de la puissance de chauffage, si le gradient d'humidité ou le degré d'humidité est inférieur à la valeur de consigne correspondante.

3. Procédé selon la revendication 1 ou 2, **caractérisé en ce que** les étapes c) à f) sont exécutées plusieurs fois pendant un processus de séchage.

4. Procédé selon la revendication 1, 2 ou 3, **caractérisé en ce que** la valeur de consigne dépend de la durée restante du processus de séchage, de l'humidité initiale du linge, de l'humidité résiduelle souhaitée du linge après le processus de séchage et/ou du moment de la détermination du gradient d'humidité ou du degré d'humidité.

5. Procédé selon l'une quelconque des revendications précédentes, **caractérisé en ce que** la variation de la puissance de chauffage dépend de la différence entre la valeur de consigne et le gradient d'humidité, le degré d'humidité ou la différence de temps, de la durée restante du processus de séchage, de l'humidité initiale du linge, de l'humidité résiduelle souhaitée du linge après le processus de séchage et/ou du moment de la détermination du gradient d'humidité ou du degré d'humidité.

6. Procédé selon l'une quelconque des revendications précédentes, **caractérisé en ce que** la valeur de la variation de la puissance de chauffage et/ou la valeur de consigne du gradient d'humidité, du degré d'humidité ou de la différence de temps sont définies à l'appui de valeurs de comparaison déterminées par voie empirique.

7. Procédé selon l'une quelconque des revendications précédentes, **caractérisé en ce que** la première puissance de chauffage est de l'ordre de 0 W ou correspond seulement à une fraction de la puissance de chauffage maximale du dispositif de chauffage, de préférence inférieure à 20 % de la puissance de chauffage maximale du dispositif de chauffage.

8. Procédé selon la revendication 2 ou selon l'une quelconque des revendications précédentes dépendantes de la revendication 2, **caractérisé en ce que** le degré d'humidité est enregistré à un ou à plusieurs moments (T4, T5, T6) prédéfinis et les étapes d) à f) sont exécutées ensuite.

9. Procédé selon la revendication 8, **caractérisé en ce que** le ou les moments prédéfinis dépendent de la durée de séchage maximale (Tmax).

10. Procédé selon l'une quelconque des revendications précédentes, **caractérisé en ce qu'**il est signalé à l'utilisateur du sèche-linge que le degré d'humidité résiduelle souhaité du linge n'a pas pu être atteint pendant la durée de séchage maximale (Tmax) définie.

11. Procédé selon l'une quelconque des revendications précédentes, **caractérisé en ce qu'**il est signalé à l'utilisateur du sèche-linge qu'il doit introduire une plus faible quantité de linge au cours du prochain processus de séchage, si le degré d'humidité résiduelle souhaité du linge n'a pas pu être atteint pendant la durée de séchage maximale (Tmax) définie.

12. Procédé selon la revendication 10 ou 11, **caractérisé en ce que** la signalisation est effectuée au moins d'un signal optique ou acoustique, en particulier au moyen d'un affichage alphanumérique.

13. Sèche-linge, en particulier sèche-linge avec séchage par courant d'air, comportant
- un capteur d'humidité pour déterminer l'humidité du linge à sécher,
- un dispositif de chauffage pour chauffer l'air de séchage à acheminer vers le linge,
- un dispositif de saisie, et
- un dispositif de commande, qui enregistre un signal délivré par le capteur d'humidité et correspondant au degré d'humidité, et commande un programme de séchage souhaité ;
**caractérisé en ce que**
la durée de séchage maximale (Tmax) et/ou le programme de séchage souhaité peut être entré au moyen du dispositif de saisie ;
le dispositif de commande prédéfinit la puissance de chauffage du dispositif de chauffage et commande le programme de séchage en fonction du programme de séchage souhaité et/ou de la durée de séchage maximale,
le dispositif de commande prédéfinit une puissance de chauffage plus élevée lorsque le degré d'humidité à un moment déterminé est supérieur à une valeur de consigne prédéfinie pour le degré d'humidité pour ce moment déterminé ou lorsqu'une durée (T1a, T2a, ...) jusqu'à l'obtention d'une différence de degré d'humidité prédéfinie est plus longue qu'une valeur de consigne de la durée (T1, T2, ...), prédéfinie pour cette différence de degré d'humidité, et
le dispositif de commande prédéfinit une puissance de chauffage plus faible lorsque le degré d'humidité à un moment déterminé est inférieur à une valeur de consigne prédéfinie pour le degré d'humidité pour ce moment déterminé ou lorsqu'une durée (T1a, T2a, ...) jusqu'à l'obtention d'une différence de degré d'humidité prédéfinie est plus courte qu'une valeur de consigne de la durée (T1, T2, ...), prédéfinie pour cette différence de degré d'humidité.

14. Sèche-linge selon la revendication 13, **caractérisé en ce que** le dispositif de commande est une unité de calcul, au moyen de laquelle peuvent être calculées la ou plusieurs valeurs de consigne pour le degré d'humidité ou pour la différence de temps en fonction de la durée de séchage maximale, du programme de séchage souhaité, de la durée restante du processus de séchage, de l'humidité initiale du linge, de l'humidité résiduelle souhaitée du linge après le processus de séchage et/ou du moment de la détermination du gradient d'humidité ou du degré d'humidité.

15. Sèche-linge selon la revendication 13 ou 14, **caractérisé en ce que** le dispositif de commande comporte une mémoire, à partir de laquelle peuvent être lues la ou plusieurs valeurs de consigne pour le degré d'humidité ou pour la différence de temps en fonction de la durée de séchage maximale, du programme de séchage souhaité, de la durée restante du processus de séchage, de l'humidité initiale du linge, de l'humidité résiduelle souhaitée du linge après le processus de séchage et/ou du moment de la détermination du gradient d'humidité ou du degré d'humidité.
